# EUROPÄISCHE PATENTSCHRIFT

(11) **EP 4 194 664 B1**
(45) Veröffentlichungstag und Bekanntmachung des Hinweises auf die Patenterteilung: **19.11.2025**
(21) Anmeldenummer: 21213577.6
(22) Anmeldetag: 10.12.2021
(51) Int. Cl.: E21F 15/00, E21F 17/103

(54) **VORRICHTUNG ZUR AUFNAHME VON GEBIRGSVERFORMUNGEN IM UNTERTAGEBAU, VERFAHREN ZUR HERSTELLUNG EINER FÜR DIE AUFNAHME VON GEBIRGSVERFORMUNGEN IM UNTERTAGEBAU GEEIGNETEN BEFESTIGUNGSSCHICHT UND VERWENDUNG EINES POLYSTYROL-STAUCHELEMENTS SOWIE VERFAHREN ZUR HERSTELLUNG EINER DERARTIGEN VORRICHTUNG**
DEVICE FOR RECEIVING ROCK DEFORMATIONS IN UNDERGROUND MINING, METHOD FOR MANUFACTURING A REINFORCEMENT LAYER SUITABLE FOR RECEIVING ROCK DEFORMATIONS IN UNDERGROUND MINING AND USE OF A POLYSTYRENE COMPRESSION ELEMENT AND METHOD FOR THE PRODUCTION OF SUCH A DEVICE
DISPOSITIF D'ABSORPTION DES DÉFORMATIONS DU MASSIF EN EXPLOITATION SOUTERRAINE, PROCÉDÉ DE FABRICATION D'UNE COUCHE DE FIXATION APPROPRIÉE À L'ABSORPTION DES DÉFORMATIONS DU MASSIF EN EXPLOITATION SOUTERRAINE ET UTILISATION D'UN ÉLÉMENT D'ÉCRASEMENT EN POLYSTYRÈNE, AINSI QUE PROCÉDÉ DE FABRICATION D'UN TEL DISPOSITIF

(43) Veröffentlichungstag der Anmeldung: 14.06.2023
(73) Patentinhaber: Implenia Schweiz AG, 8152 Glattpark (Opfikon) (CH)
(72) Erfinder: Entfellner, Manuel, 5542 Flachau (AT)
(74) Vertreter: Hepp Wenger Ryffel AG

(56) Entgegenhaltungen:
- WO-A1-01/07756
- WO-A2-2008/009344
- DE-A1- 2 439 399
- US-A- 3 478 520
- US-A- 4 483 642

## Beschreibung

Die vorliegende Erfindung betrifft eine Vorrichtung zur Aufnahme von Gebirgsverformungen im Untertagebau, ein Verfahren zur Herstellung einer für die Aufnahme von Gebirgsverformungen im Untertagebau geeigneten Befestigungsschicht, die Verwendung eines Polystyrol-Stauchelements sowie ein Verfahren zur Herstellung einer derartigen Vorrichtung.

Im Untertagebau verformt sich das Gebirge, in dem der Ausbruchstattfindet, in der Regel noch eine gewisse Zeit nach dem Ausbruch. Deshalb werden ausgebrochene Hohlräume bzw. Tunnel regelmässig mit einer Spritzbetonschale oder durch Tübbinge gegen Verformung und/oder zumindest partiellen Einsturz gesichert. Die Spritzbetonschale oder die Tübbinge verformen sich dabei grundsätzlich nicht so leicht wie das gesicherte, umgebende Gebirge. Dadurch können in der Spritzbetonschale oder in den Tübbingen Spannungen und Verformungen auftreten, welche Schäden verursachen können. Um Schäden wie Risse o.ä. in der Spritzbetonschale zu vermeiden ist es üblich, die Spritzbetonschale mit Stauchelementen auszustatten, die im Verbund mit dem Spritzbeton für eine vorgesehene, kontrollierte Nachgiebigkeit und Verformbarkeit der Tunnelverkleidung sorgen.

Aus dem Stand der Technik sind Stauchelemente aus diversen Materialien bekannt. Es sind Stauchelemente bekannt, die Beton, Kunststoff oder Stahl umfassen und Verstärkungselemente enthalten, wie beispielsweise aus der EP 1564369 B1. Bekannt sind ausserdem Stauchelemente, welche Rohre aufweisen, die mit ihrer Längsachse entweder radial oder tangential zur Spritzbetonschale angeordnet sind, wie beispielsweise aus der EP 2918772 A2.

US 4,483,642 A offenbart eine Absperrvorrichtung für einen Tunnel mit mehreren Platten und einer Dichtung.

Die bekannten Stauchelemente nach dem Stand der Technik haben den Nachteil, dass sie schwer und unhandlich sind. Für den Einbau sind grundsätzlich mindestens zwei Personen notwendig. Dadurch wird der Einbau aufwändig und teuer. Ausserdem sind die bekannten Stauchelemente aus verschiedene Körpern und Materialen zusammengesetzt. Die Lastübertragung der auf der Spritzbetonschale aufliegenden Flächen der Stauchelemente ist mit den bisherigen Elementen nicht optimal. Durch die Zusammensetzung der bekannten Stauchelemente aus verschiedenen Materialien, welche ausserdem unterschiedlich geformt sind (Rohr, Quader etc.) sind die bekannten Stauchelemente ausserdem durch Anwender auf der Baustelle nur schwer individuell in ihrer geometrischen Form an die vorliegenden Einbaubedingungen anpassbar. Durch die Zusammensetzung der bisherigen Stauchelemente aus verschiedenen Materialien und verschiedenen Formen sind die Stauchelemente ausserdem aufwändig in der Fertigung und damit teuer.

Es ist daher die Aufgabe der Erfindung, die Nachteile des Stands der Technik zu überwinden und insbesondere eine Vorrichtung zur Aufnahme von Gebirgsverformungen im Untertagebau, ein Verfahren zur Herstellung einer für die Aufnahme von Gebirgsverformungen im Untertagebau geeigneten Befestigungsschicht sowie ein Verfahren zur Herstellung einer derartigen Vorrichtung sowie eine Verwendung eines Polystyrol-Stauchelements zur Aufnahme von Gebirgsverformungen im Tunnelbau zu schaffen, welches leicht einbaubar und flexibel auf die benötigten Dimensionen und Kräfte anpassbar ist.

Die Aufgabe wird mit einer Vorrichtung, einem Herstellungsverfahren für eine Befestigungsschicht, einem Verfahren zur Herstellung einer Vorrichtung und der Verwendung eines Polystyrol-Stauchelements gemäss den unabhängigen Ansprüchen gelöst.

Insbesondere wird die Aufgabe durch eine Vorrichtung zur Aufnahme von Gebirgsverformungen im Untertagebau, insbesondere ein Stauchelement, gelöst, wobei die Vorrichtung eine Grundfläche, eine Höhenausdehnung und eine Tiefenausdehnung aufweist und hochfestes expandiertes Polystyrol umfasst und aus mehrere Elementschichten zusammengesetzt ist, wobei die Elementschichten entlang der Höhenausdehnung aufeinander angeordnet sind.

Polystyrole weisen ein nicht-lineares, hyper-elasto-plastisches Verformungsverhalten auf. Eine derartige Vorrichtung ermöglicht ein optimales Stauchverhalten und führt zu einer dauerhaften Verbindung zwischen dem Gebirge und der Spritzbetonauskleidung. Eine weitere vorteilhafte Eigenschaft von Polystyrol ist die Robustheit von Polystyrol gegenüber Umwelteinflüssen und die ausserordentliche Langlebigkeit von Polystyrol. So ist Polystyrol im Wesentlichen unverrottbar und unempfindlich gegen Feuchte. Ferner weist Polystyrol eine hohe Beständigkeit gegen chemische Einflüsse und eine hohe Korrosionsbeständigkeit auf. Die Vorrichtungen können dadurch auch unter widrigen Bedingungen im Untertagebau (z.B. Feuchtigkeit) und generell auf der Baustelle eingesetzt werden. Durch die chemische Beständigkeit und Korrosionsbeständigkeit kann Polystyrol grundsätzlich auch im Grundwasser eingesetzt werden.

Durch das vorteilhafte Verformungsverhalten von Polystyrol können die Tangentialkräfte vollflächig in die Spritzbetonschale übertragen werden. Durch die gleichmässige Kraftübertragung wird vermieden, dass es Flächen mit besonders hoher Kraftübertragung und Flächen mit besonders niedriger Kraftübertragung kommt. Somit wird die Kraft im Wesentlichen gleichmässig und somit schonend in den Spritzbeton eingeleitet und Bereiche mit besonders hoher Belastung werden vermieden. Dadurch können Beschädigungen und Abplatzungen an der Spritzbetonschale reduziert werden und eine vorteilhafte Dimensionierung der Spritzbetonschale ist möglich.

In dem Polystyrol kann ein polymerer Flammschutz enthalten sein. Das Polystyrol ist dann schwer entflammbar und weist somit ein vorteilhaftes Brandverhalten auf. Dadurch kommt es im Wesentlichen zu keiner Rauchbildung.

Das Polystyrol kann selbstverlöschendes Verhalten aufweisen. Dadurch können die Stauchelemente auch unter Tage eingesetzt werden und es bedarf im Wesentlichen keiner zusätzlichen Brandschutzeinrichtungen beim Einsatz des Polystyrols.

In den Vorrichtungen sind bevorzugt im Wesentlichen keine bewehrenden Elemente wie Rohre oder Stangen enthalten. Dies ermöglicht eine einfache und damit kostengünstige Herstellung.

Durch den einfachen Aufbau der Vorrichtungen aus im Wesentlichen einem einzigen Material sind die Vorrichtungen besonders kostengünstig zu fertigen, leicht zu verarbeiten und einfach in der Anwendung.

Die Vorrichtungen können im Wesentlichen quaderförmig ausgebildet sein.

Durch die quaderförmige Form sind die Vorrichtungen stapelbar und einfach zu produzieren sowie einzubauen.

Die Längenausdehnung der Vorrichtung kann grösser sein als die Höhenausdehnung und/ oder die Tiefenausdehnung.

Durch diese Ausgestaltung können die Vorrichtungen einfach und unkompliziert hergestellt, gestapelt, transportiert und eingebaut werden. Die Vorrichtung kann beispielsweise eine Längenausdehnung von 80 cm, eine Höhenausdehnung von 30 cm sowie eine Tiefenausdehnung von 25 cm aufweisen. Es sind selbstverständlich auch andere Masse möglich.

Durch diese vorteilhafte Ausgestaltung der Vorrichtung ist es möglich, die Vorrichtung in unterschiedlichen Höhenausdehnungen zu produzieren oder die Höhenausdehnung der Vorrichtung auf der Baustelle rasch und einfach an die gegebenen Bedingungen vor Ort anzupassen. Es ist möglich, die Elementschichten eines Stauchelements mit Mitteln, die üblicherweise auf der Baustelle zur Verfügung stehen (z.B. einer Säge) abzutrennen oder weitere Elementschichten zu einem Stauchelement hinzuzufügen. Die hinzugefügten Elementschichten können beispielsweise mit Klebstoff oder mechanischen Befestigungsmitteln wie Drähten, Schrauben oder Klammern fixiert werden. Durch Klebstoff können die Elemente besonders einfach verbunden werden.

Ferner ist es möglich, die einzelnen Elementschichten oder das Stauchelement in seiner Gesamtheit individuell in seiner Form zu bearbeiten. Auch dies ist mit Mitteln möglich, die grundsätzlich auf einer Baustelle zur Verfügung stehen, z.B. mit Sägen oder Messern. Dadurch kann das Stauchelement auf die gegebenen Einbaubedingungen auf der Baustelle angepasst werden. Dies führt dazu, dass das Stauchelement in der Praxis in hohem Masse sehr einfach durch einen Anwender an unterschiedliche Bedingungen angepasst werden kann. Selbstverständlich können die Vorrichtungen andere Materialien in geringfügiger Menge enthalten, wie beispielsweise Klebstoff oder Befestigungsmittel. Die weiteren hinzugefügten Materialen in geringfügigen Mengen ändern die Verformungseigenschaften der Vorrichtung im Wesentlichen nicht. Weitere Materialen werden der Vorrichtung im Wesentlichen hinzugefügt, um die Fabrikation und/ oder den Einbau der Vorrichtung zu optimieren und nicht, um das Verformungsverhalten der Vorrichtung zu beeinflussen.

Die Vorrichtung kann zumindest zwei unterschiedliche Dichten, insbesondere mindestens zwei, bevorzugt drei, Elementschichten unterschiedlicher Dichte umfassen.

Die Vorrichtungen können somit Polystyrol mit unterschiedlicher Dichte enthalten. Durch eine unterschiedliche Dichte des Polystyrols kann das Verformungsverhalten individuell auf die erwartete Gebirgsverformung abgestimmt werden. Das Polystyrol kann ein Verformungsverhalten aufweisen, welches eine linear-elastische Zone, eine Fliesszone sowie eine Verdichtungszone umfasst. In der linear-elastischen Zone steigt die Spannung im Wesentlichen direkt proportional mit der Stauchung. Die linear-elastische Zone liegt im Wesentlichen in einem Bereich zwischen 2 Prozent und 5 Prozent der Stauchung des Polystyrols. In der Fliesszone nimmt die Stauchung des Polystyrols zu, wobei die Spannung im Wesentlichen nur mäßig zunimmt. Die Fliesszone befindet sich im Wesentlichen im Bereich zwischen 5 Prozent der Stauchung und 60 Prozent der Stauchung des Polystyrols. In der Verdichtungszone nimmt die Spannung zu, während die Stauchung im Wesentlichen nur geringfügig zunimmt. Die Verdichtung findet im Wesentlichen ab einer Stauchung von 60 Prozent des Polystyrols statt.

Durch die Ausgestaltung der Vorrichtung mit Elementschichten in unterschiedlichen Dichten ist es daher möglich, eine Vorrichtung mit speziellen Verformungseigenschaften herzustellen. Dadurch können Stauchelemente hergestellt werden, die speziell auf die Gebirgsverhältnisse vor Ort angepasst sind. Durch den standardisierten Aufbau der Vorrichtung aus Elementschichten ist es ausserdem möglich, mit unterschiedlichen im Wesentlichen quaderförmigen Elementschichten mit wenigen unterschiedlichen Dichten eine Vielzahl von Vorrichtungen mit unterschiedlichen Verformungseigenschaften herzustellen.

Es kann eine symmetrische Anordnung von Schichten unterschiedlicher Dichte ausgebildet sein, so dass jeweils zwei Schichten einer gleichen Dichte in einer Vorrichtung ausgebildet sind. Hierbei kann eine einzelne Mittelschicht ausgebildet sein.

Durch die Bereitstellung von Elementschichten in drei unterschiedlichen Dichten können somit durch die Konstruktion der Vorrichtung aus mehreren Elementschichten besonders vorteilhaft eine Vielzahl von Vorrichtungen mit unterschiedlichen Verformungseigenschaften hergestellt werden.

Somit können mit standardisierten Elementschichten mit unterschiedlicher Dichte einfach und unkompliziert eine Vielzahl von Stauchkörpern hergestellt werden, die auf die jeweiligen Gebirgsverhältnisse auf der Baustelle angepasst sind. Fabrikationsanlagen müssen nur auf die Fabrikation von Elementschichten mit wenigen unterschiedlichen Dichten ausgelegt sein, während die Endprodukte (Stauchelemente), welche Elementschichten mit unterschiedlicher Dichte umfassen, mit einer Vielzahl von unterschiedlichen Verformungseigenschaften fabriziert werden können.

Es ist möglich, dass die von der Baustelle bestellten Stauchelemente mit den gewünschten Eigenschaften in einer Fabrik fabriziert werden. Denkbar ist auch, dass die Elementschichten in mehreren Dichten in einer Fabrik fabriziert und als Elementschichten auf die Baustelle geliefert werden. Auf der Baustelle können dann mehrere Elementschichten mit gleicher oder unterschiedlicher Dichte zusammengesetzt werden. Es ist also sowohl die Fabrikation der Stauchelemente in einer Fabrik denkbar als auch die Fabrikation von Elementschichten in einer Fabrik mit anschliessender Lieferung der Elementschichten als Halbfabrikate auf eine Baustelle und mit anschliessender Zusammensetzung der Halbfabrikate zu einem Endfabrikat (Stauchelement), welches anschliessend eingebaut werden kann.

In einer weiteren Variante der Erfindung kann die Vorrichtung entlang der Höhenausdehnung aussen eine geringere Dichte aufweisen als im mittleren Bereich.

Durch diese vorteilhafte Ausgestaltung der Erfindung schmiegt sich die Vorrichtung entlang der Höhenausdehnung aussen, wo die Kraft auf den Spritzbeton eingebracht wird, an den Spritzbeton an. So können Unebenheiten, wie sie bei Spritzbeton regelmässig vorkommen, ausgeglichen werden. Dadurch ist eine vorteilhafte Kraftübertragung auf den Spritzbeton im Wesentlichen über die gesamte Kontaktfläche des Stauchelements mit dem Spritzbeton möglich. Somit kann auf der gesamten Kontaktfläche die Kraft von dem Stauchelement in den Spritzbeton eingebracht werden. Dies sorgt für eine grossflächige und schonende Kraftübertragung, was das Risiko von Beschädigungen des Spritzbetons minimiert.

In einer weiteren vorteilhaften Ausgestaltung der Erfindung weist die Vorrichtung eine Dichte im Bereich von 100 kg/m3 bis 500 kg/m3 auf. Insbesondere weisen die Elementschichten im Wesentlichen jeweils eine Dichte zwischen 230 kg/m3 und 410 kg/m3 auf.

Bei der angegebenen Dichte wird die Vorrichtung gestaucht, bevor der Spritzbeton wesentlich beschädigt wird. Gleichzeitig ist die Vorrichtung so steif, dass im Verbund mit dem Spritzbeton der Druck des umgebenen Gebirges aufgenommen werden kann. Somit weist die Vorrichtung bei den angegebenen Dichten die Verformungseigenschaften auf, die notwendig sind, um im Verbund mit der Spritzbetonschale sinnvoll wirken zu können.

In einer weiteren vorteilhaften Ausgestaltung der Erfindung weist die Vorrichtung ein Gewicht von weniger als 40 kg auf.

Durch das Gewicht der Vorrichtung von weniger als 40 kg ist der Einbau der Vorrichtung durch einen einzigen Anwender möglich. Dadurch ist der Einbau der Vorrichtung wenig kostenintensiv.

Die Aufgabe der Erfindung wird weiterhin durch ein Verfahren zur Herstellung einer für die Aufnahme von Gebirgsverformungen im Untertagebau geeigneten Befestigungsschicht gelöst, wobei die Befestigungsschicht eine Innenschicht, insbesondere eine Spritzbetonschicht oder eine Schicht aus Tübbingen umfasst und in der Innenschicht eine Vorrichtung wie vorhergehend beschrieben angeordnet ist.

Durch den Einbau der Vorrichtung in der Innenschicht kann die Vorrichtung leicht von einem Anwender von innen eingebaut werden. Ausserdem sind der korrekte Einbau sowie die Stauchung der Vorrichtungen stets visuell kontrollierbar.

Die Vorrichtung kann zunächst auf eine radiale angeordnete Fläche im Bereich der späteren Spritzbetonschale aufgelegt und anschliessend fixiert werden. Die Vorrichtung kann auch zunächst an ein horizontales Befestigungselement angehängt oder auf ein horizontales Befestigungselement aufgelegt und anschliessend mittels Befestigungsmitteln fixiert werden. Das horizontale Befestigungselement kann aus Stahl, Kunststoff, einem Verbundmaterial oder aus einem anderen geeigneten Material bestehen. Die Art des Einbaus ist somit äusserst einfach und flexibel.

Die Befestigungsschicht kann gebirgsseitig ein Befestigungsgitter umfassen, welches zwischen der Innenschicht und dem Gebirge angeordnet wird.

Das Befestigungsgitter kann die Zugkräfte im Spritzbeton vorteilhaft aufnehmen und die Montage der Vorrichtung erleichtern. Das Befestigungsgitter kann beispielsweise Stahl oder Kunststoff umfassen. Das Befestigungsgitter kann auch aus einem Verbundwerkstoff gefertigt sein. An das Befestigungsgitter kann die Vorrichtung vorteilhaft angebracht werden. Dies kann beispielsweise geschehen, indem Gurten, Leinen oder anderen Befestigungsmittel um die Vorrichtung gebunden und um ein oder mehrere längliche horizontale oder vertikale Gitterelemente geschlungen werden. Denkbar ist auch, dass die Vorrichtung mit Haken an ein im Wesentlichen zylinderförmiges Befestigungselement angebracht werden. Die Haken können aus Stahl gefertigt sein. Die Haken können an ihrem einen Ende in die Vorrichtung eingelassen sein und an dem anderen Ende eine im Wesentlichen hakenförmige Form aufweisen, so dass die Vorrichtung mit den im Wesentlichen hakenförmig gebogenen Enden der Haken an das Befestigungselement angehängt werden können. Denkbar ist, dass das zweite Ende der Haken kreissegmentförmig ausgebildet ist. Auch eine andere Form der Haken, beispielsweise mit einem oder mehreren Winkeln und/ oder Biegungen, ist möglich. Durch die vorteilhafte Anordnung des Befestigungselements kann die Vorrichtung durch einen Anwender äusserst komfortabel transportiert werden. Ferner kann das Befestigungselement für den Einbau verwendet werden, indem die Vorrichtung mit dem Befestigungselement an dem Haltegitter eingehängt wird oder indem die Vorrichtung auf ein in dem Haltegitter eingehängtes Befestigungselement aufgelegt wird. Anschliessend kann die Vorrichtung mit weiteren Befestigungsmitteln, beispielsweise mit Drähten, Gurten oder Kabelbindern, an dem Befestigungsgitter befestigt werden. Diese Art des Einbaus ist sehr einfach und unkompliziert. Dadurch kann die Vorrichtung auf Baustellen mit üblicherweise auf Baustellen vorhandenen Mitteln eingebaut werden.

Die Höhenausdehnung der Vorrichtung kann tangential zum Hohlraum angeordnet sein. Die Grundfläche der Vorrichtung kann radial zum Hohlraum angeordnet sein.

Durch diese Anordnung der Vorrichtung ist ein Biegen, Kippen oder Biegedrillknicken der Vorrichtung äusserst unwahrscheinlich und die Vorrichtung wird mit einer hohen Wahrscheinlichkeit wie vorgesehen gestaucht. Dies sorgt für eine hohe Zuverlässigkeit der Vorrichtung.

Die Befestigungsschicht kann zumindest zwei Befestigungsbögen umfassen, wobei die Vorrichtung zwischen den zwei Befestigungsbögen angeordnet wird. Die Vorrichtung kann auf einem Befestigungselement aufliegen oder an einem Befestigungselement hängen, welches die Befestigungsbögen verbindet. Bei dieser Anordnung ist das Befestigungselement entlang der Längsachse des im Untertagebau hergestellten Hohlraums angeordnet.

Durch die Ausgestaltung der Erfindung mit Befestigungsbögen kann die Vorrichtung besonders vorteilhaft eingebaut werden, indem zwischen die Befestigungsbögen ein Befestigungselement in einer im Wesentlichen horizontalen Richtung eingebaut wird. Das Befestigungselement kann ein Stab sein, der beispielsweise aus Stahl oder Kunststoff besteht. Die Vorrichtung kann auf dem Befestigungselement abgestellt oder an das Befestigungselement angehängt werden. Besonders vorteilhaft kann die Vorrichtung eingebaut werden, indem das Befestigungselement an die zwei Haken, welche sich an der Vorrichtung befinden, eingehängt wird und anschliessend mit der angehängten Vorrichtung zunächst in einen ersten Befestigungsbogen eingehängt und anschliessend in einen zweiten Befestigungsbogen eingehängt wird. Die Vorrichtung kann auch eingebaut werden, indem das Befestigungselement zunächst in den ersten Befestigungsbogen und dann in den zweiten Befestigungsbogen eingehängt und die Vorrichtung anschliessend mit den Haken an das Befestigungselement angehängt oder auf das Befestigungselement aufgelegt wird. Anschliessend kann die Vorrichtung mit Drähten, Gurten, Kabelbindern oder anderen Befestigungselementen an das Befestigungsgitter fixiert werden. Diese Art des Einbaus ist einfach, unkompliziert und unanfällig für Fehler.

Die Aufgabe der Erfindung wird weiterhin durch die Verwendung einer Vorrichtung zur Aufnahme von Gebirgsverformungen im Untertagebau nach Anspruch 13.

Die Verwendung eines Polystyrol-Stauchelements zur Aufnahme von Gebirgsverformungen im Tunnelbau ist eine einfache, kostengünstige und unkomplizierte Methode um die Verformungen, welche im Tunnelbau beispielsweise in einer Spritzbetonschale oder in Tübbingen entstehen, aufzunehmen.

Die Aufgabe der Erfindung wird weiterhin durch ein Verfahren zur Herstellung einer Vorrichtung zur Aufnahme von Gebirgsverformungen im Untertagebau nach Anspruch 14.

Ein Verfahren zur Herstellung einer Vorrichtung aus mehreren Polystyrolkörpern ist äusserst unkompliziert durchführbar und flexibel. Die Vorrichtung kann aus zwei oder mehr Polystyrolkörpern zusammengesetzt werden. Ein Polystyrolkörper entspricht dann einer Schicht einer Vorrichtung zur Aufnahme von Gebirgsverformungen. Es ist denkbar, dass Polystyrolkörper unterschiedlicher Dichte zusammengefügt werden. Die Polystyrolkörper können durch Kleben zusammengefügt werden. Auch eine Befestigung der Polystyrolkörper untereinander mit anderen Befestigungsmitteln, beispielsweise Schrauben, Nägeln, Stiften, Kabelbindern, Gurten oder Ketten ist denkbar.

Die Erfindung wird in den folgenden Figuren näher erläutert.

Hierbei zeigt:
- Fig. 1:: Eine Vorrichtung zur Aufnahme von Gebirgsverformungen im Untertagebau, insbesondere ein Stauchelement,
- Fig. 2:: Eine Vorrichtung zur Aufnahme von Gebirgsverformungen im Untertagebau, insbesondere ein Stauchelement, eingebaut in einer Spritzbetonschale,
- Fig. 3:: Ein beispielhaftes Spannungs-Dehnungs-Diagramm von Polystyrol mit einer linear-elastische Zone, einer Fliesszone sowie einer Verdichtungszone,
- Fig. 4:: Eine schematische Darstellung von unterschiedlichen, beispielhaften Anordnungen von mehreren Elementschichten einer Vorrichtung zur Aufnahme von Gebirgsverformungen mit gleicher oder unterschiedlicher Dichte,
- Fig. 5:: Ein schematischer Querschnitt eines Tunnels mit vier beispielhaft angeordneten Vorrichtungen zur Aufnahme von Gebirgsverformungen,
- Fig. 6:: Eine Vorrichtung zur Aufnahme von Gebirgsverformungen im Untertagebau, insbesondere ein Stauchelement, mit einem Haltegitter, zwei Haken, einem horizontalen Befestigungselement sowie zwei Befestigungsbögen,
- Fig. 7:: Eine Ansicht einer Vielzahl von Vorrichtungen zur Aufnahme von Gebirgsverformungen im Untertagebau, eingebaut in der Spritzbetonschalte einer Tunnelverkleidung,
- Fig. 8:: Einen Querschnitt eines Segments einer Tunnelverkleidung aus Spritzbeton mit einer eingebauten Vorrichtung zur Aufnahme von Gebirgsverformungen im Untertagebau,
- Fig. 9:: Eine Ansicht eines Segments einer Tunnelverkleidung im Bauzustand mit einer eingebauten Vorrichtung zur Aufnahme von Gebirgsverformungen im Untertagebau, einem horizontalen Befestigungselement, zwei Befestigungsbögen und einem Haltegitter.

Figur 1 zeigt eine Vorrichtung zur Aufnahme von Gebirgsverformungen im Untertagebau, insbesondere ein Stauchelement 1, mit einer beispielhaften Anordnung von mehreren Elementschichten 2, wobei das Stauchelement 1 in diesem Beispiel quaderförmig ist und die Längenausdehnung grösser ist als die Höhenausdehnung und/oder die Tiefenausdehnung des Stauchelements. Das Stauchelement 1 ist aus sechs Elementschichten 2 zusammengesetzt. Ausserdem weist das Stauchelement 1 in diesem Beispiel eine Längenausdehnung von 80 cm, eine Höhenausdehnung von 30 cm sowie eine Tiefenausdehnung von 25 cm auf.

Figur 2 zeigt eine Vorrichtung zur Aufnahme von Gebirgsverformungen im Untertagebau, insbesondere ein Stauchelement 1, eingebaut in einer Spritzbetonschale 3, wobei das Stauchelement 1 im Wesentlichen quaderförmig ausgebildet ist und die Höhenausdehnung der Vorrichtung tangential zum Hohlraum angeordnet ist und die Grundfläche radial zum Hohlraum angeordnet ist. Die Grundfläche des Stauchelements 1 fügt sich gut an die Spritzbetonschale 3 an, was für eine vorteilhafte Kraftübertragung zwischen dem Stauchelement 1 und der Spritzbetonschale 3 sorgt. Durch die Dimensionen des Stauchelements 1 und der Anordnung des Stauchelements 1 in der Aussparung der Spritzbetonschale 3 wird gewährleistet, dass das Stauchelement 1 bei einer Kraftaufbringung durch die Spritzbetonschale 3 mit geringer Wahrscheinlichkeit kippt und mit einer hohen Wahrscheinlichkeit gestaucht wird und somit Kräfte aus der Spritzbetonschale 3 sowie eine Verformung der Spritzbetonschale 3 aufnehmen kann.

Figur 3 zeigt ein beispielhaftes Spannungs-Dehnungs-Diagramm von Polystyrol mit einer im Wesentlichen linear-elastische Zone 4, einer Fliesszone 5 sowie einer Verdichtungszone 6. Das Spannungs-Dehnungs-Diagramm des jeweiligen Stauchelements (nicht dargestellt) kann durch eine unterschiedliche Dichte der Elementschichten 2 vorteilhaft angepasst werden, so dass die Eigenschaften des Stauchelements (nicht dargestellt) im konkreten Anwendungsfall vorteilhaft auf die gegebenen Bedingungen und die technischen Anforderungen angepasst werden kann.

Figur 4 zeigt eine schematische Darstellung von unterschiedlichen, beispielhaften Anordnungen von mehreren Elementschichten 2 einer Vorrichtung zur Aufnahme von Gebirgsverformungen mit gleicher oder unterschiedlicher Dichte, wobei die Elementschichten 2 eines Stauchelements 1 sofern sie unterschiedliche Dichten aufweisen so angeordnet sein können, dass die Elementschichten 2 mit der höheren Dichte in der Höhenausdehnung aussen liegen. Die Elementschichten 2 können auch so angeordnet sein, dass die Elementschichten 2 mit der niedrigeren Dichte in der Höhenausdehnung aussen liegen. Denkbar ist auch eine asymetrische Anordnung der Elementschichten 2 in Bezug auf die Dichte entlang der Höhenausdehnung des Stauchelements 1. Es ist möglich, dass die beiden in Bezug auf die Höhenausdehung äusseren Elementschichten 2 die höchste und die niedrigste Dichte der Elementschichten 2 des Stauchelements 1 aufweisen, während die von den äusseren Elementschichten 2 eingefassten Elementsschichten 2 eine Dichte aufweisen, die zwischen der höchsten und der niedrigsten Dichte der Elementsschichten 2 des Stauchelements 1 liegen.

Figur 5 zeigt einen schematischen Querschnitt eines Tunnels mit vier beispielhaft angeordneten Vorrichtungen zur Aufnahme von Gebirgsverformungen (Stauchelementen), wobei die Höhenausdehnungen der Stauchelemente 1 tangential zum Hohlraum angeordnet sind und die Grundflächen der Stauchelemente 1 radial zum Hohlraum angeordnet sind. In der Figur 5 sind die Stauchelemente 1 beispielhaft in der Firste und in der Ulme des Tunnelquerschnitts angeordnet. Es ist es möglich, dass die Stauchelemente 1 in jedem Bereich der Spritzbetonschale 3 angeordnet sind. Es ist auch möglich, dass mehrere Stauchelemente 1 in direktem Kontakt dergestalt angeordnet sind, dass sich ihre Grundflächen berühren. Es kann ein einziges Stauchelement 1 oder eine Vielzahl von Stauchelementen 1 im Querschnitt eingebaut werden. Die Stauchelemente 1 können achsensymetrisch oder punktsymetrisch angeordnet sein. Auch eine asymetrische Anordnung der Stauchelemente 1 ist möglich.

Figur 6 zeigt eine Vorrichtung zur Aufnahme von Gebirgsverformungen im Untertagebau, insbesondere ein Stauchelement 1 mit einem Haltegitter 7, zwei Haken 8, einem horizontalen Befestigungselement 9 sowie zwei Befestigungsbögen 10 und einem Draht 11. Durch die vorteilhafte Anbringung von Haken 8 an dem Stauchelement 1 kann das Stauchelement 1 vorteilhaft verarbeitet und eingebaut werden. Die Haken 8 können aus Stahl, aus Kunststoff, einem Verbundmaterial oder aus einem anderen geeigneten Material ausgebildet sein. In diesem Beispiel sind die Haken 8 aus Stahl gefertigt. An einem ersten Ende der Haken 8 sind die Haken mit dem Stauchelement 1 verbunden indem die Haken 8 mit ihrem ersten Ende in das Stauchelement 1 eingelassen sind. An einem zweiten Ende der Haken 8 sind die Haken 8 hakenförmig geformt. Mit dem hakenförmigen zweiten Ende sind die Haken 8 an einem im Wesentlichen horizontalen Befestigungselement 9 befestigt. Das zweite Ende der Haken 8 ist in diesem Beispiel halbkreisförmig geformt. Mit den Haken 8 ist das Stauchelement 1 an ein horizontales Befestigungselement 9 angehängt. Das horizontale Befestigungselement ist in diesem Beispiel ein im Wesentlichen zylinderförmiger Stahlstab. Das horizontale Befestigungselement 9 ist in die zwei Befestigungsbögen 10 eingehängt. In diesem Beispiel ist das Stauchelement 1 durch einen Draht 11 befestigt. Dadurch kann das Stauchelement 1 in eine gewünschte Position gebracht werden, der Einbau der Spritzbetonschale 3 kann erfolgen und es ist äusserst unwahrscheinlich, dass sich das Stauchelement 1 während des Einbaus der Spritzbetonschale stark verschiebt. Somit ist gewährleistet, dass das Stauchelement 1 bei den weiteren Bauarbeiten in der vorgesehenen Position verbleibt. Es ist auch denkbar, dass das Stauchelement 1 am Haltegitter mit Kabelbindern, Bändern, Gurten, Schläuchen oder anderen Befestigungsmitteln fixiert wird.

Figur 7 zeigt eine Ansicht einer Vielzahl von Vorrichtungen zur Aufnahme von Gebirgsverformungen im Untertagebau (Stauchelementen), eingebaut in der Spritzbetonschalte 3 einer Tunnelverkleidung. In diesem Einbauzustand ist das Haltegitter von der Spritzbetonschale 3 oder von den Stauchelementen 1 überdeckt und nichtmehr oder nur noch partiell zu sehen. Die Höhenausdehnung der Stauchelemente 1 ist tangential zum Hohlraum in der Spritzbetonschale 3 ausgerichtet und die Grundfläche der Stauchelemente 1 ist radial zum Hohlraum angeordnet. Durch diese vorteilhafte Ausrichtung der Stauchelemente 1 in der Spritzbetonschale 3 ist ein Kippen, Biegen oder Biegedrillknicken der Stauchelemente 1 äusserst unwahrscheinlich. Somit ist es sehr wahrscheinlich, dass die Stauchelemente 1 wie vorgesehen gestaucht werden. Im Verbund mit der Spritzbetonschale ist die Funktion des Systems somit sehr zuverlässig. Ausserdem sind die Stauchelemente im eingebauten Zustand sichtbar. Dadurch können die Stauchelemente 1 vorteilhaft visuell durch einen Anwender oder durch entsprechende Messeinrichtung auf ihren korrekten Sitz und ihre korrekte Funktion geprüft werden.

Figur 8 zeigt einen Querschnitt eines Segments einer Tunnelverkleidung aus Spritzbeton mit einer eingebauten Vorrichtung zur Aufnahme von Gebirgsverformungen im Untertagebau (Stauchelement). Hier ist das Stauchelement 1 auf ein horizontales Befestigungselement 9 aufgelegt. Es ist möglich, dass das Stauchelement 1 durch einen Draht 11 oder mehrere Drähte fixiert wird.

Dadurch kann das Stauchelement 1 in eine gewünschte Position gebracht werden, der Einbau der Spritzbetonschale 3 kann erfolgen und es ist äusserst unwahrscheinlich, dass sich das Stauchelement 1 während des Einbaus der Spritzbetonschale 3 stark verschiebt. Somit ist gewährleistet, dass das Stauchelement 1 bei den weiteren Bauarbeiten in der vorgesehenen Position verbleibt. Die Höhenausdehnung der Stauchelemente 1 ist tangential zum Hohlraum des Tunnels ausgerichtet und die Grundfläche der Stauchelemente 1 ist radial zum Hohlraum angeordnet. Die Höhenausdehnung der Elementschichten 2 ist ebenfalls tangential zum Hohlraum des Tunnels ausgerichtet. Die Fläche, auf denen die einzelnen Elementschichten 2 aufeinanderliegen sind somit radial zum Hohlraum des Tunnels ausgerichtet.

Figur 9 zeigt eine Ansicht eines Segments einer Tunnelverkleidung aus Spritzbeton mit einer eingebauten Vorrichtung zur Aufnahme von Gebirgsverformungen im Untertagebau (Stauchelement). Zwischen dem Stauchelement 1 und dem Berg ist bergseitig ein Haltegitter 7 angebracht. Das Stauchelement 1 ist mit einem Draht 11 oder mehreren Drähten an dem Haltegitter 7 fixiert. Ausserdem liegt das Stauchelement 1 auf einem horizontalen Befestigungselement 9 auf. Das horizontale Befestigungselement 9 ist in zwei Befestigungsbögen 10 eingehängt.

## Patentansprüche

1. Vorrichtung zur Aufnahme von Gebirgsverformungen im Untertagebau, insbesondere ein Stauchelement (1), wobei die Vorrichtung eine Grundfläche, eine Höhenausdehnung und eine Tiefenausdehnung aufweist, **dadurch gekennzeichnet, dass** die Vorrichtung hochfestes expandiertes Polystyrol umfasst und die Vorrichtung aus mehreren Elementschichten (2) zusammengesetzt ist, wobei die Elementschichten (2) entlang der Höhenausdehnung aufeinander angeordnet sind.

2. Vorrichtung gemäss Anspruch 1, **dadurch gekennzeichnet dass** die Vorrichtung aus hochfestem expandierten Polystyrol besteht.

3. Vorrichtung gemäss einem der vorhergehenden Ansprüche,
**dadurch gekennzeichnet, dass** die Vorrichtung im Wesentlichen quaderförmig ausgebildet ist.

4. Vorrichtung gemäss Anspruch 3, **dadurch gekennzeichnet, dass** die Längenausdehnung grösser ist als die Höhenausdehnung und/oder die Tiefenausdehnung.

5. Vorrichtung gemäss einem der vorhergehenden Ansprüche,
**dadurch gekennzeichnet, dass** die Vorrichtung zumindest zwei unterschiedliche Dichten umfasst, insbesondere mindestens zwei, bevorzugt drei, Elementschichten (2) unterschiedlicher Dichte.

6. Vorrichtung gemäss Anspruch 5, **dadurch gekennzeichnet, dass** die Vorrichtung entlang der Höhenausdehnung aussen eine geringere Dichte aufweist als im mittleren Bereich.

7. Vorrichtung gemäss einem der vorhergehenden Ansprüche,
**dadurch gekennzeichnet, dass** die Vorrichtung eine Dichte im Bereich von 100 kg/m3 bis 500 kg/m3 aufweist, insbesondere die Elementschichten (2) im Wesentlichen jeweils eine Dichte zwischen 230 kg/m³ und 410 kg/m³ aufweisen.

8. Vorrichtung gemäss einem der vorhergehenden Ansprüche,
**dadurch gekennzeichnet, dass** die Vorrichtung ein Gewicht von weniger als 40 kg aufweist.

9. Verfahren zur Herstellung einer für die Aufnahme von Gebirgsverformungen im Untertagebau geeigneten Befestigungsschicht, wobei die Befestigungsschicht eine Innenschicht umfasst, insbesondere Spritzbetonschicht oder Schicht aus Tübbingen, **dadurch gekennzeichnet, dass** eine Vorrichtung gemäss einem der vorhergehenden Ansprüche in der Innenschicht angeordnet wird.

10. Verfahren gemäss Anspruch 9, **dadurch gekennzeichnet, dass** die Befestigungsschicht gebirgsseitig ein Befestigungsgitter umfasst, welches zwischen Innenschicht und Gebirge angeordnet wird.

11. Verfahren nach einem der Ansprüche 9 bis 10, **dadurch gekennzeichnet, dass** die Höhenausdehnung der Vorrichtung tangential zum Hohlraum angeordnet wird und bevorzugt die Grundfläche radial zum Hohlraum angeordnet wird.

12. Verfahren nach einem der Ansprüche 9 bis 11, **dadurch gekennzeichnet, dass** die Befestigungsschicht zumindest zwei Befestigungsbögen (10) umfasst und die Vorrichtung zwischen den zwei Befestigungsbögen (10) angeordnet wird und insbesondere auf einem Befestigungselement (9) aufliegt, welches die Befestigungsbögen (10) verbindet, so dass das Befestigungselement (9) entlang der Hohlraumlängsachse angeordnet wird.

13. Verwendung einer Vorrichtung zur Aufnahme von Gebirgsverformungen im Untertagebau gemäss Anspruch 1 mit Elementschichten (2) unterschiedlicher Dichte zur Aufnahme von Gebirgsverformungen im Tunnelbau.

14. Verfahren zur Herstellung einer Vorrichtung zur Aufnahme von Gebirgsverformungen im Untertagebau nach Anspruch 1, wobei die Vorrichtung aus mehreren, Polystyrolkörpern zusammengefügt wird.

## Claims

1. Device for absorbing rock deformations in underground construction, in particular a compression element (1), wherein the device comprises a base area, a height expansion, and a depth expansion, **characterized in that** the device comprises high-strength expanded polystyrene and the device is composed of a plurality element layers (2), wherein the element layers (2) being arranged one on top of the other along the height extension.

2. Device according to claim 1, **characterized in that** the device is made of high-strength expanded polystyrene.

3. Device according to one of the preceding claims, **characterized in that** the device is essentially cuboidal in shape.

4. Device according to claim 3, **characterized in that** the longitudinal extension is greater than the height extension and/or the depth extension.

5. Device according to one of the preceding claims, **characterized in that** the device comprises at least two different densities, in particular at least two, preferably three, element layers (2) of different density.

6. Device according to claim 5, **characterized in that** the device has a lower density along the height extension on the outside than in the central range.

7. Device according to one of the preceding claims, **characterized in that** the device has a density in the range from 100 kg/m3 to 500 kg/m3, in particular the element layers (2) essentially each have a density between 230 kg/m3 and 410 kg/m3.

8. Device according to one of the preceding claims, **characterized in that** the device has a weight of less than 40 kg.

9. Method for producing a fastening layer suitable for absorbing rock deformations in underground construction, the fastening layer comprising an inner layer, in particular a shotcrete layer or a layer of segments, **characterized in that** a device according to one of the preceding claims is arranged in the inner layer.

10. Method according to claim 9, **characterized in that** the fastening layer comprises a fastening mesh on the mountain side, which is arranged between the inner layer and the mountain.

11. Method according to one of claims 9 to 10, **characterized in that** the height extension of the device is arranged tangentially to the cavity and preferably the base surface is arranged radially to the cavity.

12. Method according to one of claims 9 to 11, **characterized in that** the fastening layer comprises at least two fastening arches (10) and the device is arranged between the two fastening arches (10) and in particular rests on a fastening element (9) which connects the fastening arches (10), so that the fastening element (9) is arranged along the longitudinal axis of the cavity.

13. Use of a device for absorbing rock deformations in underground construction according to claim 1 with element layers (2) of different densities for absorbing rock deformations in tunnel construction.

14. Method for manufacturing a device for absorbing rock deformations in underground construction according to claim 1, wherein the device is assembled from a plurality of polystyrene bodies.

## Revendications

1. Dispositif destiné à absorber les déformations rocheuses dans les mines souterraines, en particulier un élément de compression (1), dans lequel le dispositif comprend une surface de base, une extension en hauteur et une extension en profondeur, **caractérisé en ce que** le dispositif comprend du polystyrène expansé à haute résistance et **en ce que** le dispositif est composé de plusieurs couches d'éléments (2), les couches d'éléments (2) étant disposées les unes au-dessus des autres le long de l'extension en hauteur.

2. Dispositif selon la revendication 1, **caractérisé en ce que** le dispositif est constitué de polystyrène expansé à haute résistance.

3. Dispositif selon l'une des revendications précédentes, **caractérisé en ce que** le dispositif est essentiellement de forme cuboïde.

4. Dispositif selon la revendication 3, **caractérisé en ce que** la dimension en longueur est supérieure à la dimension en hauteur et/ou à la dimension en profondeur.

5. Dispositif selon l'une des revendications précédentes, **caractérisé en ce que** le dispositif comprend au moins deux densités différentes, en particulier au moins deux, de préférence trois, couches d'éléments (2) de densités différentes.

6. Dispositif selon la revendication 5, **caractérisé en ce que** le dispositif présente une densité plus faible le long de la dimension en hauteur à l'extérieur qu'au milieu.

7. Dispositif selon l'une des revendications précédentes, **caractérisé en ce que** le dispositif a une densité comprise dans l'de 100 kg/m3 à 500 kg/m3, en particulier les couches d'éléments (2) ont chacune une densité comprise entre 230 kg/m³ et 410 kg/m³.

8. Dispositif selon l'une des revendications précédentes, **caractérisé en ce que** le dispositif a un poids inférieur à 40 kg.

9. Méthode de fabrication d'une couche de fixation adaptée à l'absorption des déformations de la roche dans les mines souterraines, dans lequel la couche de fixation comprend une couche intérieure, en particulier une couche de béton projeté ou une couche de tubages, **caractérisé en ce qu'**un dispositif selon l'une des revendications précédentes est disposé dans la couche intérieure.

10. Méthode selon la revendication 9, **caractérisé en ce que** la couche de fixation comprend un treillis de fixation côté roche, qui est disposé entre la couche interne et l'rocheuse.

11. Méthode selon l'une des revendications 9 à 10, **caractérisé en ce que** l'extension en hauteur du dispositif est disposée tangentiellement à la cavité et, de préférence, la surface de base est disposée radialement par rapport à la cavité.

12. Méthode selon l'une des revendications 9 à 11, **caractérisé en ce que** la couche de fixation comprend au moins deux arcs de fixation (10) et le dispositif est disposé entre les deux arcs de fixation (10) et, en particulier, repose sur un élément de fixation (9) qui relie les arcs de fixation (10) de telle sorte que l'élément de fixation (9) est disposé le long de l'axe longitudinal de la cavité.

13. Utilisation d'un dispositif destiné à absorber les déformations de la roche dans les mines souterraines selon la revendication 1, avec des couches d'éléments (2) de différentes densités pour absorber les déformations de la roche dans la construction de tunnels.

14. Méthode de fabrication d'un dispositif destiné à absorber les déformations de la roche dans les mines souterraines selon la revendication 1, dans lequel le dispositif est assemblé à partir d'une pluralité de corps en polystyrène.
